# EUROPÄISCHE PATENTSCHRIFT

(11) **EP 1 022 102 B1**
(45) Veröffentlichungstag und Bekanntmachung des Hinweises auf die Patenterteilung: **09.05.2007**
(21) Anmeldenummer: 00101342.4
(22) Anmeldetag: 24.01.2000
(51) Int. Cl.: B26D 7/24, B26D 7/01

(54) **Schalteinheit , sowie Einstellvorrichtung für die Anschlagplatte einer Schneidemaschine**
Switching means and means for adjusting the position of the gauge plate of a cutting machine
Interrupteur, ainsi que moyens de contrôle de la plaque d'écartement d'une machine de coupe

(30) Priorität: 25.01.1999 DE 19902871
(43) Veröffentlichungstag der Anmeldung: 26.07.2000
(73) Patentinhaber: Gebr. Graef GmbH & Co. KG, 59757 Arnsberg (DE)
(72) Erfinder: Graef, Hermann, 59755 Arnsberg (DE); Schmidt, Andreas, 59494 Soest (DE)
(74) Vertreter: Basfeld, Rainer

(56) Entgegenhaltungen:
- CH-A- 396 673
- DE-A- 19 907 248
- DE-U- 8 303 414
- GB-A- 666 948
- US-A- 4 397 206

## Beschreibung

Die vorliegende Erfindung betrifft eine Schneidemaschine für Lebensmittel gemäß dem Oberbegriff des Anspruchs 1.

Bei Schneidemaschinen der vorgenannten Art kann in der Regel der Abstand der Anschlagplatte von der Schneidebene durch eine als Drehknauf ausgeführte Handhabe verstellt werden, die in der Regel auf der von der Schneidgutauflage abgewandten Seite an der Anschlagplatte angebracht ist. Weiterhin weisen die bekannten Schneidemaschinen eine Schalteinheit auf, mittels der die Schneidemaschine ein- bzw. ausgeschaltet werden kann. Diese Schalteinheiten sind zumeist in der Nähe des Maschinengehäuses der Schneidemaschine untergebracht und zwar in der Regel an einer als Schlitten oder Profil ausgeführten Schneidgutauflage. Im ungünstigsten Fall befindet sich die Schalteinheit auf der der Handhabe diagonal entgegengesetzten Seite der Schneidemaschine. Der Benutzer kann also nicht gleichzeitig die Handhabe betätigen und die Schneidemaschine ein- und ausschalten, weil gleichzeitig auch noch in der Regel das Schneidgut an dem Schneidmesser vorbeigeführt werden muß.

Weiterhin gibt es im Stand der Technik Schneidemaschinen, bei denen die Anschlagplatte gegenüber der Schneidebene des Schneidmessers festgelegt werden kann. Derartige Verriegelungsmöglichkeiten sind beispielsweise an das Abnehmen oder Abklappen des Schneidgutschlittens gekoppelt und in der Regel nicht separat bedienbar.

Aus der CH 396 673 A ist eine Schneidemaschine der eingangs genannten Art bekannt. Die darin beschriebene Schneidemaschine umfasst eine Handhabe zur Verstellung des Abstands der Anschlagplatte von der Schneidebene des Schneidmessers, um die Scheibendicke des abgeschnittenen Schneidguts zu verändern. In diese Handhabe ist ein Ein- und Ausschalter integriert ist. Die Handhabe mit dem Ein- und Ausschalter ist an dem Maschinengehäuse angeordnet, der den Motor der Schneidemaschine beinhaltet.

Weiterhin ist aus der DE 83 03 414 U eine Schneidemaschine bekannt, auf der auf der von der Schneidgutauflage abgewandten Seite der Anschlagplatte eine Handhabe zur Verstellung des Abstands der Anschlagplatte von der Schneidebene des Schneidmessers umfasst. In diese Handhabe ist eine Verriegelung integriert, mittels der die Verstellfunktion der Handhabe blockiert werden kann.

Das der vorliegenden Erfindung zugrundeliegende Problem ist die Schaffung einer Schneidemaschine der eingangs genannten Art, die einfacher bedient werden kann.

Dies wird erfindungsgemäß durch eine Schneidemaschine der eingangs genannten Art mit den kennzeichnenden Merkmalen des Anspruchs 1 erreicht.

Dabei ist die Handhabe auf der von der Schneidgutauflage abgewandten Seite der Anschlagplatte angebracht und die Schneidgutauflage als Profil ausgeführt, durch das elektrische Zuführungen geführt sind, die ein von der Schalteinheit umfasstes Schaltmittel mit dem Motor bzw. der Spannungsversorgung verbinden. Weiterhin umfasst die Handhabe die Schalteinheit, mittels der die Schneidemaschine ein- bzw. ausgeschaltet werden kann. Durch die Zusammenfassung der Schalteinheit zum Ein- und Ausschalten der Schneidemaschine und der Abstandseinstellung der Anschlagplatte von der Schneidebene in der Handhabe ergibt sich eine einfache Bedienung der Schneidemaschine. Der Benutzer kann mittels der Handhabe die Dicke des geschnittenen Schneidguts wählen bzw. ändern und am gleichen Ort die Maschine ein- oder ausschalten. Dazu kann die Handhabe beispielsweise einen Drehknauf umfassen, durch dessen Drehen der Abstand der Anschlagplatte von der Schneidebene des Schneidmessers eingestellt werden kann.

Zusätzlich kann vorgesehen sein, daß die Handhabe einen Verriegelungsschalter umfaßt. Durch den Verriegelungsschalter kann die Anschlagplatte gegenüber der Schneideebene des Schneidmessers festgelegt werden, insbesondere etwa in der Schneideebene. Dazu kann die gewindeförmig ansteigende Kreisringfläche ein Verriegelungsloch aufweisen, wobei gleichzeitig der Verriegelungsschalter einen Verriegelungsstift umfaßt, der durch Verriegeln des Verriegelungsschalters in das Verriegelungsloch eingeschoben werden kann.

Vorteilhafterweise kann vorgesehen sein, daß durch den Verriegelungsschalter die Betätigung der Schalteinheit verhindert werden kann, so daß die Schneidemaschine nicht eingeschaltet werden kann. Das Verriegeln des Verriegelungsschalters kann also gleichzeitig zwei Funktionen erfüllen, nämlich zum einen die Anschlagplatte in einer Stellung zu verriegeln, in der das Kreismesser nicht zugänglich ist, und weiterhin die Schalteinheit derart blockieren, daß die Schneidemaschine bzw. der Messermotor nicht eingeschaltet werden können.

Zu diesem Zweck kann der Verriegelungsschalter einen Verriegelungsstift umfassen, der durch Verriegeln des Verriegelungsschalters in eine Position an der der Innenseite des Gehäuseteils zugewandten Seite des Befestigungsabschnitts oder des mit dem Befestigungsabschnitt verbundenen Abschnitts des Gehäuseteils überführt wird, so daß kein Teil der Schalteinheit gegen den Auslösestift gedrückt werden kann. Vorzugsweise weist der Verriegelungsschalter einen außerhalb des Gehäuseteils angeordneten Abschnitt auf, durch dessen Bewegung der Verriegelungsschalter ver- bzw. entriegelt werden kann, nämlich insbesondere dadurch, daß die beiden Verriegelungsstifte in die vorgenannten Positionen verschoben werden.

Vorzugsweise ist in dem Drehknauf eine gewindeförmig ansteigende Kreisringfläche vorgesehen, an der ein mit der Schneidgutauflage verbundener Hebel anliegen kann. Somit wird durch Verdrehen des Drehknaufs der Hebel bewegt und damit die Stellung der Anschlagplatte gegenüber der Schneidgutauflage eingestellt.

Gemäß einer bevorzugten Ausführungsform der vorliegenden Erfindung ist das Schaltmittel als Subminiaturschalter ausgeführt. Vorzugsweise weist das Schaltmittel einen Auslösestift auf, wobei bei in das Schaltmittel hereingedrücktem Auslösestift die Schneidemaschine einschaltet ist. Die Handhabe kann vorteilhafterweise ein Gehäuseteil umfassen, in dem das Schaltmittel aufgenommen ist, wobei die Schalteinheit weiterhin einen Betätigungsabschnitt umfassen kann, wobei durch Druck von außen auf den Betätigungsabschnitt der Betätigungsabschnitt oder ein mit diesem verbundener Abschnitt des Gehäuseteils in dessen Inneres gedrückt werden kann, wodurch ein Teil der Schalteinheit gegen den Auslösestift gedrückt werden kann. Auf diese Weise kann durch Betätigen des Betätigungsabschnittes die Schneidemaschine eingeschaltet werden, wobei sowohl ein Tastbetrieb als auch ein Dauerbetrieb möglich ist. Der Tastbetrieb kann dadurch realisiert werden, daß die Bewegung des Betätigungsabschnitts bzw. des mit ihm verbundenen Abschnitts des Gehäuseteils gegen die Kraft eines Federmittels erfolgt. Der Dauerbetrieb kann dadurch realisiert werden, daß der Befestigungsabschnitt oder ein mit diesem verbundener Abschnitt des Gehäuseteils in einer Stellung verrastbar ist, in der von einem Teil der Schalteinheit der Auslösestift in das Schaltmittel gedrückt wird. Durch das Hereindrücken des Auslösestifts in das Schaltmittel wird die Schneidemaschine dauerhaft eingeschaltet bis der Befestigungsabschnitt oder der mit ihm verbundene Abschnitt des Gehäuseteils aus der vorgenannten Stellung entrastet wird.

Weitere Vorteile und Merkmale der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine schematische Draufsicht auf eine erfindungsgemäße Schneidemaschine;
- Fig. 2: eine schematische Seitenansicht gemäß dem Pfeil II in Fig. 1;
- Fig. 3: eine schematische Ansicht auf einen Teil der Schneidemaschine gemäß dem Pfeil III in Fig. 1, wobei der Drehknauf abgenommen ist und sich der Schalter in seiner Außenstellung befindet;
- Fig. 4: eine Ansicht gemäß Fig. 3, bei der der Schalter eingeschaltet ist;
- Fig. 5: eine schematische Draufsicht auf eine erfindungsgemäße Handhabe gemäß dem Pfeil V, VI in Fig. 2, wobei der Verriegelungsschalter entriegelt ist;
- Fig. 6: eine Ansicht gemäß Fig. 5, bei der der Verriegelungsschalter verriegelt ist.

Wie aus Fig. 1 und Fig. 2 ersichtlich ist, umfaßt eine erfindungsgemäße Schneidemaschine ein Profil 1, das als Schneidgutauflage dienen kann sowie eine Anschlagplatte 2, ein Kreismesser 3 und eine dieses zumindest teilweise umgebende Messerkassette 4, die das Kreismesser 3 im Bereich der Anschlagplatte 2 freiläßt. Die erfindungsgemäße Schneidemaschine umfaßt weiterhin ein Maschinengehäuse 5, in dem der das Kreismesser 3 antreibende Motor untergebracht ist.

Auf der von dem Profil 1 abgewandten Seite der Anschlagplatte 2 ist eine Handhabe 9 befestigt, die unter anderem einen Drehknauf 6 für die Einstellung des Abstands der Anschlagplatte 2 von der Schneidebene des Kreismessers 3 umfaßt. Zur Einstellung des Abstands von Anschlagplatte 2 zur Ebene des Kreismessers 3 ist beispielsweise, wie aus dem Stand der Technik bekannt, in dem Drehknauf 6 eine gewindeförmig ansteigende Kreisringfläche 10 vorgesehen (siehe Fig. 5), an der ein durch die Öffnung 11 (siehe Fig. 3) hindurchgreifender Hebel anliegt, der mit dem Profil 1 verbunden ist.

Erfindungsgemäß umfaßt die Handhabe 9 weiterhin einen Verriegelungsschalter 7 und eine Schalteinheit 8, mit der die Schneidemaschine ein- und ausgeschaltet werden kann. Der Verriegelungsschalter 7 umfaßt zwei Verriegelungsstifte 12, 13, wobei durch Betätigung des Verriegelungsschalters 7 sowohl die Verdrehung des Drehknaufs 6 bei sich in der Ebene des Kreismessers 3 befindlicher Anschlagplatte 2 als auch das Einschalten des Schalters 8 verhindert werden kann.

Aus Fig. 5 und Fig. 6 ist ersichtlich, daß die gewindeförmig ansteigende Kreisringfläche 10 ein Verriegelungsloch 14 aufweist, in das der mit dem Verriegelungsschalter 7 verbundene Verriegelungsstift 12 eingreifen kann, so daß der Drehknauf 6 nicht mehr gedreht werden kann. Das Verriegelungsloch 14 ist derart in der Kreisringfläche 10 angebracht, daß der Drehknauf 6 nur in der Stellung verriegelt werden kann, in der sich die Anschlagplatte 2 in der Schneidebene des Kreismessers 3 befindet. In Fig. 5 befindet sich der Verriegelungsschalter 7 in seiner entriegelten Stellung, so daß der Drehknauf 6 drehbar ist. In Fig. 6 befindet sich der Verriegelungsschalter 7 in seiner verriegelten Stellung, in der der Verriegelungsstift 12 in das Verriegelungsloch 14 eingeschoben ist, so daß der Drehknauf 6 nicht mehr gedreht werden kann.

Der zweite Verriegelungsstift 13 des Verriegelungsschalters 7 kann in der Verriegelungsstellung des Verriegelungsschalters 7 verhindern, daß die Schalteinheit 8 betätigt wird, so daß die Schneidemaschine nicht eingeschaltet werden kann. Die Funktionsweise der Schalteinheit 8 wird im folgenden unter Bezugnahme auf Fig. 3 und 4 beschrieben.

Wie aus diesen beiden Abbildungen ersichtlich ist, umfaßt die Handhabe 9 ein an der Anschlagplatte 2 befestigtes Gehäuseteil 15, auf das der Drehknauf 6 drehbar aufsetzbar ist. Das Gehäuseteil 15 ist im wesentlichen hohlzylindrisch ausgeführt mit einer Bodenfläche, die an der Anschlagplatte 2 anliegt. Das Gehäuseteil 15 weist einen sich mittig von der Anschlagplatte 2 weg erstreckenden Zylinder 16 auf, durch den beispielsweise Befestigungsmittel zur Befestigung der Handhabe 9 an der Anschlagplatte 2 hindurchgreifen können.

Der Gehäuseteil 15 trägt die Schalteinheit 8, die einen etwa halbkreisförmig aus dem Gehäuseteil 15 hervorstehenden Betätigungsabschnitt 17 umfaßt. Der Betätigungsabschnitt 17 ist im Bereich des freien Endes eines kreisbogenförmigen Abschnitts 18 der Schalteinheit 8 angeordnet, an dem zwei Federschenkel 19, 20 sich in das Innere des Gehäuseteils 15 erstreckend angebracht sind. Einer der beiden Federschenkel 20 liegt an einem Auslösestift 21 eines als Subminiaturschalter ausgestalteten Schaltmittels 22 an, das beispielsweise auf das Bodenteil des Gehäuseteils 16 geschraubt ist. Bei in das Schaltmittel 22 hereingedrücktem Auslösestift 21 ist die Schneidemaschine eingeschaltet, so daß der Motor das Kreismesser 2 in Drehbewegung versetzt. Das Schaltmittel 22 weist in dem abgebildeten Ausführungsbeispiel zwei Anschlußlaschen 24 für elektrische Zuführungen 25 auf, die, wie beispielsweise aus Fig. 1 ersichtlich ist, durch die Bodenplatte des Gehäuseteils 15 hindurch in das Profil 1 geführt werden und durch dieses dem Motor bzw. der Netzversorgung zugeleitet werden.

Der andere Federschenkel 19 der Schalteinheit 8 liegt an dem Zylinder 16 an, so daß durch diesen Federschenkel 19 eine Vorspannung des kreisbogenförmigen Abschnitts 18 nach außen erzielt wird. Diese Vorspannung kann durch eine Gegenlagerung des Federschenkels 19 unter Zuhilfenahme einer Feder erhöht werden. Auf diese Weise wird durch Betätigen des Betätigungsabschnittes 17, nämlich durch Druck von außen auf diesen Betätigungsabschnitt 17 der Federschenkel 20 gegen den Auslösestift 21 gedrückt, so daß das Schaltmittel 22 die Schneidemaschine einschaltet. Durch Loslassen des Betätigungsabschnittes 17 bewegt sich der kreisbogenförmige Abschnitt 18 zurück in seine Ausgangsstellung aufgrund der Anlage des Federschenkels 20 am Zylinder 16.

Im Bereich der Anlenkung des an dem Zylinder 16 anliegenden Federschenkels 19 an dem kreisbogenförmigen Abschnitt 18 befindet sich der Drehpunkt, um den der kreisbogenförmige Abschnitt 18 in Richtung auf das Innere des Gehäuseteils 15 verschwenkbar ist.

An einer sich über den Betätigungsabschnitt 17 hinaus erstreckenden endseitigen Verlängerung 26 des kreisbogenförmigen Abschnitts 18 weist diese eine an der Außenseite angeordnete Rastnut 27 auf, in die eine an dem Gehäuseteil 15 nach innen zeigende Rastnase 28 genau dann eingreifen kann, wenn der kreisbogenförmige Abschnitt 18 nach innen gedrückt ist. Ein derartiges Einrasten der Rastnase 28 in die Rastnut 27 ist aus Fig. 4 ersichtlich, wobei durch dieses Einrasten der kreisbogenförmige Abschnitt 18 daran gehindert wird, sich nach Loslassen des Betätigungsabschnitts 17 nach außen zu bewegen. Auf diese Weise wird also die Schalteinheit 8 in ihrer eingeschalteten Stellung verrastet. Das Überführen in die Aus-Stellung kann durch nochmaligen leichten Druck auf den Betätigungsabschnitt 17 insbesondere in Richtung nach unten in Fig. 4 erzielt werden.

Aus Fig. 3 ist ersichtlich, daß durch das Bewegen des Verriegelungsschalters 7 in eine Richtung senkrecht von der Anschlagplatte 2 weg der Verriegelungsstift 13 zwischen das Schaltmittel 22 und die endseitige Verlängerung 26 des kreisbogenförmigen Abschnitts 18 geschoben wird, so daß die endseitige Verlängerung 26 direkt an dem Verriegelungsstift 13 anliegt und durch Betätigen des Betätigungsabschnitts 17 der kreisbogenförmige Abschnitt 18 nicht in Richtung auf das Innere des Gehäuseteils 15 bewegt werden kann. Dadurch wird durch Verriegeln des Verriegelungsschalters 7 verhindert, daß die Schalteinheit 8 betätigt wird, so daß in der Verriegelungsstellung des Verriegelungsschalters 7 die Schneidemaschine nicht in Betrieb genommen werden kann. Die Verriegelung der Schalteinheit 8 ist auch aus Fig. 6 ersichtlich, bei der die endseitige Verlängerung 26 der Schalteinheit 8 an dem Verriegelungsstift 13 anliegt.

## Patentansprüche

1. Schneidemaschine für Lebensmittel mit einem rotierbaren, mittels eines Motors antreibbaren Schneidmesser, einer Schneidgutauflage sowie einer Anschlagplatte (2) für das Schneidgut, wobei die Schneidemaschine eine Schalteinheit (8) zum Ein- und Ausschalten der Schneidemaschine sowie eine Handhabe (9) umfaßt, die die Einstellung des Abstands der Anschlagplatte (2) von der Schneidebene des Schneidmessers erlaubt, um die Dicke des geschnittenen Schneidguts vorzugeben, wobei die Handhabe (9) die Schalteinheit (8) umfaßt, mittels der die Schneidemaschine ein- bzw. ausgeschaltet werden kann, **dadurch gekennzeichnet, dass** die Handhabe (9) auf der von der Schneidgutauflage abgewandten Seite der Anschlagplatte (2) angebracht ist und dass die Schneidgutauflage als Profil (1) ausgeführt ist, durch das elektrische Zuführungen (25) geführt sind, die ein von der Schalteinheit (8) umfasstes Schaltmittel (22) mit dem Motor bzw. der Spannungsversorgung verbinden.

2. Schneidemaschine nach Anspruch 1, **dadurch gekennzeichnet, daß** die Handhabe (9) einen Verriegelungsschalter (7) umfaßt.

3. Schneidemaschine nach Anspruch 2, **dadurch gekennzeichnet, daß** durch den Verriegelungsschalter (7) die Anschlagplatte (2) gegenüber der Schneideebene des Schneidmessers festgelegt werden kann, insbesondere etwa in der Schneideebene.

4. Schneidemaschine nach einem der Ansprüche 2 oder 3, **dadurch gekennzeichnet, daß** durch den Verriegelungsschalter (7) die Betätigung der Schalteinheit (8) verhindert werden kann, so daß die Schneidemaschine nicht eingeschaltet werden kann.

5. Schneidemaschine nach einem der Ansprüche 1 bis 4, **dadurch gekennzeichnet, daß** die Handhabe (9) einen Drehknopf (6) umfaßt, durch dessen Drehen der Abstand der Anschlagplatte (2) von der Schneidebene des Schneidmessers eingestellt werden kann.

6. Schneidemaschine nach Anspruch 5, **dadurch gekennzeichnet, daß** in dem Drehknopf (6) eine gewindeförmig ansteigende Kreisringfläche (10) vorgesehen ist, an der ein mit der Schneidgutauflage verbundener Hebel anliegen kann.

7. Schneidemaschine nach einem der Ansprüche 1 bis 6, **dadurch gekennzeichnet, daß** das Schaltmittel (22) als Subminiaturschalter ausgeführt ist.

8. Schneidemaschine nach einem der Ansprüche 1 bis 7, **dadurch gekennzeichnet, daß** an dem Schaltmittel (22) ein Auslösestift (21) vorgesehen ist, wobei bei in das Schaltmittel (22) hereingedrücktem Auslösestift (21) die Schneidemaschine eingeschaltet ist.

9. Schneidemaschine nach einem der Ansprüche 1 bis 8, **dadurch gekennzeichnet, daß** die Handhabe (9) ein Gehäuseteil (15) umfaßt, in dem das Schaltmittel (22) aufgenommen ist, und daß die Schalteinheit (8) einen Betätigungsabschnitt (17) umfaßt, wobei durch Druck von außen auf den Betätigungsabschnitt (17) der Betätigungsabschnitt (17) oder ein mit diesem verbundener Abschnitt (18) des Gehäuseteils (15) in dessen Inneres gedrückt werden kann, wodurch ein Teil der Schalteinheit (8) gegen den Auslösestift (21) gedrückt werden kann.

10. Schneidemaschine nach Anspruch 9, **dadurch gekennzeichnet, daß** die Bewegung des Betätigungsabschnitts (17) bzw. des mit ihm verbundenen Abschnitts (18) des Gehäuseteils (15) gegen die Kraft eines Federmittels erfolgt.

11. Schneidemaschine nach einem der Ansprüche 6 bis 10, **dadurch gekennzeichnet, daß** die gewindeförmig ansteigende Kreisringfläche (10) ein Verriegelungsloch (14) aufweist und daß der Verriegelungsschalter (7) einen Verriegelungsstift (12) umfaßt, wobei durch Verriegeln des Verriegelungsschalters (7) der Verriegelungsstift (12) in das Verriegelungsloch (14) eingeschoben werden kann.

12. Schneidemaschine nach einem der Ansprüche 4 bis 11, **dadurch gekennzeichnet, daß** der Verriegelungsschalter (7) einen Verriegelungsstift (13) umfaßt, der durch Verriegeln des Verriegelungsstiftes (7) in eine Position an der der Innenseite des Gehäuseteils (15) zugewandten Seite des Betätigungsabschnitts (17) oder des mit dem Betätigungsschnitts (17) verbundenen Abschnitts (18) des Gehäuseteils (15) überführt wird, so daß kein Teil der Schalteinheit (8) gegen den Auslösestift (21) gedrückt werden kann.

13. Schneidemaschine nach einem der Ansprüche 9 bis 12, **dadurch gekennzeichnet, daß** der Verriegelungsschalter (7) einen außerhalb des Gehäuseteils (15) angeordneten Abschnitt aufweist, durch dessen Bewegung der verriegelungsschalter (7) ver- bzw. entriegelt werden kann.

14. Schneidemaschine nach einem der Ansprüche 9 bis 13, **dadurch gekennzeichnet, daß** der Betätigungsabschnitt oder ein mit diesem verbundener Abschnitt (18) des Gehäuseteils (15) in einer Stellung verrastbar ist, in der von einem Teil der Schalteinheit (8) der Auslösestift (21) in das Schaltmittel (22) gedrückt wird.

## Claims

1. Cutting machine for food, having a rotatable cutting blade which may be driven by means of a motor, a support for the food to be cut, as well as a stop plate (2) for the food to be cut, the cutting machine comprising a switch unit (8) for switching the cutting machine on and off as well as a grip (9), which allows the distance between the stop plate (2) and the cutting plane of the cutting blade to be set, in order to select the thickness of cut of the food to be cut, the grip (9) encompassing the switch unit (8) by means of which the cutting machine may be switched on and/or off, **characterized in that** the grip (9) is attached to the side of the stop plate (2) facing away from the support for the food to be cut and **in that** the support for the food to be cut is designed as a profile (1) through which electrical leads (25) are passed which connect a switch means (22) encompassed by the switch unit (8) to the motor or the voltage supply.

2. Cutting machine according to Claim 1, **characterized in that** the grip (9) comprises an interlocking switch (7).

3. Cutting machine according to Claim 2, **characterized in that** the stop plate (2) may be secured relative to the cutting plane of the cutting blade by means of the interlocking switch (7), in particular approximately in the cutting plane.

4. Cutting machine according to one of Claims 2 or 3, **characterized in that** the actuation of the switch unit (8) may be prevented by the interlocking switch (7), so that the cutting machine is not able to be switched on.

5. Cutting machine according to one of Claims 1 to 4, **characterized in that** the grip (9) comprises a rotary knob (6), by the rotation thereof the distance between the stop plate (2) and the cutting plane of the cutting blade being able to be set.

6. Cutting machine according to Claim 5, **characterized in that** a sloping threaded annular surface (10) is provided within the rotary knob (6) against which a lever, connected to the support for the food to be cut, is able to bear.

7. Cutting machine according to one of Claims 1 to 6, **characterized in that** the switch means (22) is designed as a subminiature switch.

8. Cutting machine according to one of Claims 1 to 7, **characterized in that** a tripping pin (21) is provided on the switch means (22), the cutting machine being switched on when the tripping pin (21) is pressed into the switch means (22).

9. Cutting machine according to one of Claims 1 to 8, **characterized in that** the grip (9) comprises a housing part (15) in which the switch means (22) is received, and **in that** the switch unit (8) comprises an actuating portion (17), the actuating portion (17) or a portion (18) of the housing part (15) connected thereto being able to be pressed into the inside thereof, by means of pressure from the outside onto the actuating portion (17), whereby a part of the switch unit (8) is able to be pressed against the tripping pin (21).

10. Cutting machine according to Claim 9, **characterized in that** the actuating portion (17) or the portion (18) of the housing part (15) connected thereto moves against the force of a spring means.

11. Cutting machine according to one of Claims 6 to 10, **characterized in that** the sloping threaded annular surface (10) comprises a locking hole (14) and **in that** the interlocking switch (7) comprises a locking pin (12), the locking pin (12) being able to be pushed into the locking hole (14) by locking the interlocking switch (7).

12. Cutting machine according to one of Claims 4 to 11, **characterized in that** the interlocking switch (7) comprises a locking pin (13) which is transferred, by locking the locking switch (7), into a position on the side of the actuating portion (17) facing the inner face of the housing part (15) or of the portion (18) of the housing part (15) connected to the actuating portion (17), so that no part of the switch unit (8) is able to be pressed against the tripping pin (21).

13. Cutting machine according to one of Claims 9 to 12, **characterized in that** the locking switch (7) has a portion arranged outside the housing part (15), by the movement thereof the interlocking switch (7) being able to be locked or unlocked.

14. Cutting machine according to one of Claims 9 to 13, **characterized in that** the actuating portion or a portion (18) of the housing part (15) connected thereto may be latched in a position in which the tripping pin (21) is pressed into the switch means (22), from one part of the switch unit (8).

## Revendications

1. Trancheur pour denrées alimentaires avec une lame rotative actionnée au moyen d'un moteur, un plateau porte produit ainsi qu'une plaque butée (2) pour le produit à trancher, le trancheur comprenant une unité de commutation (8) pour la mise en marche et l'arrêt du trancheur, ainsi qu'une poignée (9) permettant le réglage de la distance de la plaque butée (2) par rapport au plan de coupe de la lame pour déterminer l'épaisseur du produit tranché, la poignée (9) englobant l'unité de commutation (8) permettant la mise en marche et l'arrêt du trancheur, **caractérisé en ce que** la poignée (9) est disposée sur le côté de la plaque butée (2) opposé au plateau porte produit et **en ce que** le plateau porte produit est réalisé sous la forme d'un profilé (1), à travers lequel passent des conducteurs électriques (25) qui relient un moyen de commutation (22) contenu dans l'unité de commutation (8) au moteur ou à l'alimentation électrique.

2. Trancheur selon la revendication 1, **caractérisé en ce que** la poignée (9) englobe un interrupteur de verrouillage (7).

3. Trancheur selon la revendication 2, **caractérisé en ce que** l'interrupteur de verrouillage (7) permet d'immobiliser la plaque butée (2) par rapport au plan de coupe de la lame, notamment sensiblement dans le plan de coupe.

4. Trancheur selon l'une des revendications 2 ou 3, **caractérisé en ce que** l'interrupteur de verrouillage (7) permet d'empêcher l'actionnement de l'unité de commutation (8), de sorte que le trancheur ne peut pas être mis en marche.

5. Trancheur selon l'une des revendications 1 à 4, **caractérisé en ce que** la poignée (9) englobe un bouton rotatif (6) dont la rotation permet de régler la distance de la plaque butée (2) par rapport au plan de coupe de la lame.

6. Trancheur selon la revendication 5, **caractérisé en ce qu'**une surface annulaire (10) montant en spirale, sur laquelle peut appuyer un levier relié au plateau porte produit, est prévue dans le bouton rotatif (6).

7. Trancheur selon l'une des revendications 1 à 6, **caractérisé en ce que** le moyen de commutation (22) est réalisé sous la forme d'un commutateur subminiature.

8. Trancheur selon l'une des revendications 1 à 7, **caractérisé en ce qu'**une tige de déclenchement (21) est prévue sur le moyen de commutation (22), le trancheur étant en marche lorsque la tige de déclenchement (21) est enfoncée dans le moyen de commutation (22).

9. Trancheur selon l'une des revendications 1 à 8, **caractérisé en ce que** la poignée (9) englobe une partie boîtier (15) dans laquelle est logé le moyen de commutation (22), et **en ce que** l'unité de commutation (8) englobe un élément de manoeuvre (17), une pression de l'extérieur sur l'élément de manoeuvre (17) permettant d'enfoncer l'élément de manoeuvre (17) ou un élément (18) de la partie boîtier (15) relié à celui-ci à l'intérieur de la partie boîtier (15), une partie de l'unité de commutation (8) pouvant de ce fait être pressée contre la tige de déclenchement (21).

10. Trancheur selon la revendication 9, **caractérisé en ce que** le mouvement de l'élément de manoeuvre (17) ou de l'élément (18) de la partie boîtier (15) relié à celui-ci s'effectue contre la force d'un élément ressort.

11. Trancheur selon l'une des revendications 6 à 10, **caractérisé en ce que** la surface annulaire (10) montant en spirale comporte un trou de verrouillage (14) et **en ce que** l'interrupteur de verrouillage (7) comporte une tige de verrouillage (12), le verrouillage de l'interrupteur de verrouillage (7) permettant l'introduction de la tige de verrouillage (12) dans le trou de verrouillage (14).

12. Trancheur selon l'une des revendications 4 à 11, **caractérisé en ce que** l'interrupteur de verrouillage (7) comporte une tige de verrouillage (13) qui est déplacée, par le verrouillage de l'interrupteur de verrouillage (7), dans une position sur le côté de l'élément de manoeuvre (17) orienté en direction du côté intérieur de la partie boîtier (15) ou de l'élément (18) de la partie boîtier (15) relié à l'élément de manoeuvre (17), de sorte qu'aucun élément de l'unité de commutation (8) ne puisse être pressé contre la tige de déclenchement (21).

13. Trancheur selon l'une des revendications 9 à 12, **caractérisé en ce que** l'interrupteur de verrouillage (7) comporte une partie disposée à l'extérieur de la partie boîtier (15), dont le mouvement permet le verrouillage ou le déverrouillage de l'interrupteur de verrouillage (7).

14. Trancheur selon l'une des revendications 9 à 13, **caractérisé en ce que** l'élément de manoeuvre ou un élément (18) de la partie boîtier (15) relié à celui-ci peut être enclenché dans une position dans laquelle une partie de l'unité de commutation (8) enfonce la tige de déclenchement (21) dans le moyen de commutation (22).
